# FASCICULE DE BREVET EUROPEEN

(11) **EP 0 028 946 B1**
(45) Date de publication et mention de la délivrance du brevet: **31.08.1983**
(21) Numéro de dépôt: 80401115.3
(22) Date de dépôt: 28.07.1980
(51) Int. Cl.: H01R 33/76, H01T 1/00

(54) **Connecteur pour tube cathodique**
Stecker für Elektronenröhre
Connector for a cathode ray tube

(30) Priorité: 08.11.1979 FR 7927614
(43) Date de publication de la demande: 20.05.1981
(73) Titulaire: SOCIETE FRANCAISE METALLO Société Anonyme, F-94400 Vitry sur Seine (FR)
(72) Inventeur: Cassan, Daniel, F-94370 Sucy-en-Brie (FR)
(74) Mandataire: Letheule, Jacqueline

## Description

La présente invention concerne un connecteur pour tube cathodique, principalement prévu pour les récepteurs de télévision en couleurs.

Ce type de connecteur est destiné à assurer respectivement les liaisons électriques entre les différents circuits reliés à la carte imprimée et les éléments inclus dans le tube, cathodes pour fonctions rouge, bleue, verte, grilles 1 et 2, filaments 1 et 2.

On sait que les éléments précités inclus dans le tube doivent être protégés contre les surtensions. A cet effet, on adjoint à ces connecteurs des éclateurs indépendants ou intégrés, dont la décharge en cas de surtension assure la protection requise.

Il existe actuellement plusieurs types de connecteurs pour tubes cathodiques. On citera parmi ceux-ci deux types représentant deux techniques différentes.

Suivant le premier type, le connecteur est constitué par une pièce isolante moulée, en forme générale de bague, à l'intérieur de laquelle sont disposées, isolées les unes des autres par des cannelures longitudinales, ou dans des alvéoles, les piéces conductrices prévues pour être au contact des broches du tube. Dans ce cas, la protection recherchée est obtenue au moyen d'éclateurs indépendants de la bague ou prévus directement dans ou sur le circuit imprimé concerné.

Suivant un autre type, le connecteur est constitué par une pièce formant boîtier, dans lequel sont inclus à la fois les pièces de contact et leurs éclateurs correspondants, convenablement isolés et disposés de manière à assurer les liaisons requises et la protection recherchée. Un tel connecteur est décrit dans le document DE-A-27 27 230.

La fabrication d'un tel connecteur est complexe; le montage des éclateurs à l'intérieur du boîtier est délicat, de plus le coût en est élevé et l'encombrement relativement important.

La présente invention a pour objet un connecteur à éclateurs incorporés constituant un perfectionnement apporté aux connecteurs du premier type précité, et dont la fabrication est simplifiée, le coût diminué et l'encombrement réduit par rapport aux connecteurs du second type indiqué ci-dessus.

A cet effet, sur la paroi extérieure de la bague constituant le connecteur est prévue une ceinture incluant des logements ouverts à leurs deux extrémités et destinés à recevoir les différents éclateurs et leur masse commune.

Ces éclateurs peuvent être du type obtenu par surmoulage d'une bande continue d'un matériau conducteur approprié, convenablement ajourée dont ils sont ensuite détachés mécaniquement et simultanément. L'écartement nécessaire, fonction de la tension, est réalisé pour chaque éclateur par découpe, avec simultanément élimination des parties inutiles de la bande.

Suivant une variante avantageuse, la bague peut en outre être pourvue à sa périphérie d'un bossage formant logement prévu pour recevoir la broche de la grille de focalisation G3 ainsi que le moyen contact destiné à relier cette dernière au circuit d'alimentation correspondant, cette disposition étant possible lorsque la broche de la grille G3 est suffisamment distante des autres broches les plus proches.

On décrira ci-après une forme de réalisation d'un connecteur suivant l'invention en se référant au dessin annexé donné à titre indicatif, dans lequel:
La figure 1 représente schématiquement en perspective un connecteur selon l'invention,
La figure 2 représente vu de dessous l'ensemble du connecteur avec pièces de contact et éclateurs associés,
La figure 3 représente de profil, en vue agrandie, la disposition d'une pièce de contact et de son éclateur associé,
Les figures 4 et 5 représentent respectivement en élévation coupe et en plan une variante suivant laquelle une disposition particulière est prévue pour le logement et la connexion de la broche reliée à la grille de focalisation G3.

Sur la figure 1, la référence 1 désigne le corps du connecteur en matière isolante moulée, en forme générale de bague oblongue, à l'intérieur de laquelle sont disposées les pièces conductrices au contact des broches du tube cathodique. Ces pièces connues en elles- mêmes sont représentées figure 2.

La référence 2 désigne une partie venue de moulage ceinturant la bague et qui inclut les logements prévus pour les différents éclateurs. Dans cet exemple, ceux-ci sont constitués de la manière suivante: la bande métallique 3 solidaire des différentes parties 4 relie à la masse les éclateurs proprement dits constitués respectivement par les extrémités libres en regard des parties 4 et 5 (visibles sur la figure 3) maintenues à la très faible distance requise par la pièce isolante surmoulée 6. L'extrémité opposée des parties 5 est prévue pour pénétrer dans la carte imprimée de liaison aux circuits, par un trou prévu à cet effet, et conjointement avec une pièce de contact assurant la liaison électrique avec la broche correspondante du tube cathodique.

La référence 7 désigne des nervures dont la pièce 2 est pourvue pour former les différentes logements des éclateurs.

La représentation donnée sur la figure est bien entendu schématique, l'espace libre entre les pièces 6 et les nervures 7 étant évidemment, dans la pratique, réduit de manière à permettre la mise en place requise mais sans jeu.

La référence 8 designe une partie excentrée de la bague prévue pour loger une partie correspondante excentrée du culot du tube, cette dernière constituant elle-même logement pour le connecteur de focus.

La référence 9 désigne un moyen détrompeur supplémentaire de la bague par rapport au culot du tube, ayant en outre pour fonction d'assurer l'isolement parfait des pièces de contact qui lui sont contigües.

La référence 10 désigne des moyens d'accrochage du connecteur sur la carte imprimée de liaison aux circuits. Ces moyens d'accrochage, en forme de double harpon, constituent un moyen détrompeur destiné à éviter toute erreur lors de la mise en place sur la carte imprimée. En outre, ils assurent la bonne tenue du connecteur sur la carte imprimée lors de l'opération de soudure au bain, ou ultérieurement, en cas de démontage de la carte imprimée par rapport au tube.

Dans l'exemple représenté les moyens 10 sont disposés sur la partie excentrée 8 de la bague 1, mais ils pourraient bien entendu être disposés en d'autres points.

La figure 3 représente un vue agrandie, de profil, de la disposition d'un contact et de l'éclateur associé faisant partie de l'ensemble des éclateurs mis en place simultanément dans leurs logements respectifs où ils sont maintenus par encliquetage.

Par glissement des extrémités de chacune des parties 5 des éclateurs respectivement le long des extrémités des piéces de contact correspondantes (comme représenté sur la figure 3), on obtient une superposition de ces pièces deux à deux suffisante pour que lors de la mise en place dans les trous prévus à cet effet dans la carte imprimée, la solidarisation par soudure des dites pièces avec la carte puisse être effectuée en une seule opération.

Les formes adoptées pour les parties surmoulées 6 entourant les éclateurs sont prévues de telle sorte qu'après mise en place de l'éclateur on obtienne une étanchéité suffisante pour protéger de la pénétration de la poussière et, dans une certaine mesure, du ruissellement, sans toutefois empêcher l'évacuation de l'ozone dégagé par le fonctionnement de l'éclateur, pour laquelle sont prévues de petites ouies latérales 11.

Pour décrire avec précision comment sont obtenus la mise en place et le maintien en position de l'ensemble des éclateurs, il convient de se référer à la figure 3, laquelle représente isolément, en coupe, en vue agrandie de détail, un pièce de contact et son éclateur associé.

Chaque pièce 6 en matière isolante surmoulée sur la partie conductrice correspondante 4 forme en 6a et en 6b respectivement deux saillies relativement au logement qui lui est destiné dans la ceinture 2 solidaire du connecteur 1.

La mise en place s'effectue en insérant simultanément, dans le sens de la flèche, l'ensemble constitué par les éclateurs. Pour chacun de ces derniers, au moment de l'insertion, la saillie 6b force le passage et vient occuper la position représentée sur la figure. Dans ces conditions, une fois mis en place, chaque éclateur est immobilisé dans son logement où il est maintenu en position, tandis que la saillie 6a forme butée d'arrêt. Il est évident qu'on obtient ainsi par encliquetage une mise en place et un maintien absolu en position.

On notera d'autre part que la forme des pièces isolantes 6 est prévue pour épouser respectivement celles de la paroi extérieure du connecteur support de tube 1 et celle de la paroi intérieure de la ceinture, cette dernière présentant en outre un légère conicité afin d'assurer l'étancheité des surfaces en contact.

On décrira maintenant la variante prévue pour le logement de la grille G3 illustrée par les figures 4 et 5.

Suivant cette variante, il est possible d'inclure également dans le connecteur le moyen de connexion de la grille G3 au circuit d'alimentation correspondant lorsque la broche reliée à cette dernière est suffisamment distante des autres broches les plus proches, comme c'est le cas par exemple pour certains culots de tubes.

On obtient ainsi un connecteur permettant d'assurer toutes les connexions requises pour un tel tube, avec le maximum de sécurité.

Sur les figures 4 et 5, les éléments identiques à ceux des figures 1 et 3 portent les mêmes références que sur ces dernières.

Sur la figure 4, la référence 12 désigne un moyen de contact pour l'une des broches et son éclateur associé.

A la périphérie du connecteur 20 en matière isolante est prévu un bossage perforé 21 dans lequel est maintenu en place un moyen de contact tel qu'à lame, pénétrant par l'extrémité 22, tandis que la broche reliée à la grille G3 du tube est insérée dans ce bossage par l'extrémité 23. La partie 23 guide mécaniquement et dans un sens la broche de la grille G3 en réaction avec la force d'application du contact à lame reliant celle-ci au circuit d'alimentation.

Le moyen de connexion de la grille G3 au circuit d'alimentation peut aussi bien être un contact à lame relié à celui-ci par l'intermédiaire d'un conducteur à haut isolement, avec interposition d'éclateur et résistante indépendants, qu'un connecteur du type à éclateur et résistance incorporés.

## Revendications

1. Connecteur support de tube cathodique d'encombrement réduit, prévu pour recevoir les broches de contact de ce tube afin d'assurer les liaisons électriques entre celles-ci et les circuits correspondants reliés à une carte imprimée, du genre comprenant des moyens éclateurs de sécurité moyenne tension disposés circulairement autour de l'axe du connecteur support de tube et constitués par une pluralité de moyens conducteurs (4, 5) en forme de lamelles pourvus respectivement chacun d'une pièce isolante (6) formant monture d'éclateur dont une (5) des électrodes est reliée à un des contacts du connecteur, lui-même relié à la broche correspondante du tube, l'autre électrode étant solidaire d'une bande commune (3) reliée à la masse, le dit connecteur ayant une forme générale de bague (1) et étant pourvu, de construction, d'une saillie périphérique en forme de ceinture (2) incluant des logements prévus pour recevoir chacun une pièce isolante (6) formant monture d'éclateur, les dites extrémités des moyens conducteurs (4, 5) et la pièce isolante (6) correspondante formant monture d'éclateur étant disposés dans un même plan parallèle à celui du connecteur support de tube caractérisé en ce que les dits logements sont ouverts à leurs deux extrémités de telle sorte que les moyens conducteurs dont les extrémités (4, 5) forment électrodes d'éclateurs soient répartis de part et d'autre de la dite ceinture et que chaque piece isolante (6) formant monture d'éclateur est pourvue, sur sa face opposée au centre du connecteur, de deux saillies dont l'une (6b) après forcement de passage forme cliquet de verrouillage en place, tandis que l'autre (6a) forme butée d'arrêt en position de manière à autoriser une mise en place par simple présentation des dits moyens éclateurs et enfoncement dans les dits logements, aucune déformation permanente n'affectant les dits moyens conducteurs sur leur longueur lors de leur enforcement dans les dits logements, permettant ainsi que la mise en place puisse être effectuée automatiquement par une machine en une seule opération.

2. Connecteur selon la revendication 1, caractérisé en ce que la paroi longitudinale du connecteur est pourvue du côté de la face au contact de la carte imprimée de liaison aux circuits, d'un moyen d'accrochage tel qu'en forme de double harpon, le dit moyen constituant à la fois détrompeur et moyen de fixation sur la dite carte imprimée.

3. Connecteur selon la revendication 1, caractérisé en ce que la périphérie de la bague comprend, outre la partie la ceinturant dans laquelle sont prévus des logements destinés à recevoir respectivement chacun un moyen éclateur moyenne tension, un bossage formant logement tubulaire de la broche reliée à la grille de focalisation G3, un moyen contact tel qu'une lame, relié à la source d'alimentation haute tension étant prévu pour pénétrer dans le dit logement par l'extrémité opposée à celle par laquelle pénètre la dite broche relié à la dite grille de focalisation, le dit bossage étant agencé à sa partie supérieure de manière à recevoir et guider mécaniquement la broche, en réaction avec la force d'application du dit moyen contact introduit par la partie inférieure.

## Patentansprüche

1. Stecker für Elektronenröhre von verringerter Gesamtgrösse bestimmt zur Aufnahme von Kontaktstiften der Röhre um den elektrischen Anschluss zwischen diesen und den entsprechenden mit einer gedruckten Platte verbundenen Schaltungen herzeustellen, ausgestattet mit Funkenstrecken für überspannung, die kreisförmig um die Steckersachse angeordnet sind und aus einer Anzahl von Anschlussarmen (4, 5) bestehen, von denen jeder von einem isolierenden Formstück (6) umgeben ist, das den Rahmen der Funkenstrecke bildet, deren eine (5) Elektrode mit einem Kontakt der stecker verbunden ist, der selbst wieder an den entsprechenden Kontaktstift der Röhre angeschlossen ist, während die andere Elektrode einstückig mit einer gemeinsamen Kopplungsverbindung (3) mit Erdanschluss ist, wobei die Stecker in allgemeinen Ringform (1) hat und von vornherein mit einem in Form eines Gürtels umlaufenden Vorsprung (2) ausgestattet ist, der Ausnehmungen besitzt zur Aufnahme je eines isolierenden Formstückes (6), des als Rahmen für die Funkenstrecke dient, wobei die Enden der Anschlussarme (4, 5) und das entsprechende isolierende Formstück (6) die Funkenstrecke bilden, die von vornherein parallel zu dem der Strahlröhre angeordnet sind, dadurch gekennzeichnet, wobei die Ausnehmungen nach oben und unten offen sind, so dass die Metallarme, deren Enden (4, 5), die Elektroden der Funkenstrecke bilden, sich zu beiden Seiten des Gürtels befindend und dass jedes isolierendes Formstück, das die Funkenstrecke umgibt, seitenentgegenliegend dem Steckersmittelpunkt mit zwei Vorsprüngen vorgesehen ist, wobei einer (6b) nach Durchlauf ein Sperrschloss und das andere (6a) einen Haltanschlag in Position bildet, was das zur Stecker vorgesehene Einführen durch einfaches Einsetzen der Funkenstrecken in den Ausnehmungen ermöglicht, ohne dass ein Biegen und Falten der Metallteile auftriit, wodurch der Zusammenbau automatisch von einer Maschine in einem Arbeitsgang ausgeführt werden kann.

2. Stecker nach Anspruch 1, dadurch gekennzeichnet, dass die Längswand der stecker nach der mit der mit den Schaltungen verbundenen gesruckten Platte in Kontakt stehenden Seite hin eine Befestingungsvorrichtung in Form einer doppelten Harpune besitzt, wobei diese Vorrichtung gleichzeitig als Verdrehungsschutz und zur Befestigung auf der gedruckten Platte dient.

3. Stecker nach Anspruch 1, dadurch gekennzeichnet, dass die ringförmige Aussenseite ausser dem Gürtel, in dem Ausnehmungen zur Aufnahme je einer Funkenstrecke vorgesehen sind, eine röhrenförmige Erhebung besitzt zur Aufnahme des mit dem Fokussiergitter G3 verbundenen KontaKts, wobei eine mit der Hochspannungsstromquelle verbundenen Anschlussfeder zum Einführen in das Innere besagter Erhebung von der dem mit dem Fokussiergitter verbundenen Kontakt entgegengesetzten Seite vorgesehen ist, wobei besagte Erhebung in ihrem oberen Teil so geformt ist, dass sie den Kontakt aufnimmt und mechanisch führt, wobei besagte von der unteren Seite eingeführte Anschlussfeder einen Gegendruck ausübt.

## Claims

1. Connector for a cathode ray tube of small dimensions, adapted to receive contact pins of said tube for ensuring electrical connections thereof with corresponding circuits connected to a printed circuit, of the type including mid voltage safety discharger means arranged circularly around the tube connector axis and constituted by aplurality of plate-shaped conductor means (4, 5) each being respectively provided with an insulating element (6) forming discharger housing means, one electrode (5) thereof being connected to one of the connector contacts, in turn connected to the corresponding pin of the tube, the other electrode being integral with a common strip (3) connected to earth, said connector being generally ringshaped (1) and provided with an integral peripheral protrusion in the form of a belt (2) including housings each adapted to receive an insulating element (6) forming discharger housing means, the ends of said conductor means (4, 5) and corresponding insulating element (6) forming discharger housing means being arranged in a same plan parallel to that of the tube connector, characterised in that said housings are open at both ends so that the conductor means the ends of which (4, 5) form discharger electrodes are arranged on both sides of said belt, and that each insulating element (6) forming discharger housing means is provided, on its face opposite to the centre of the connector, with two protrusions, one (6b), after being snapped through, forming a position locking tooth, the other (6a) forming a position stop abutment so as to permit installation by simply presenting said discharger means and snapping down into said housings, no permanent strain appearing on the length of said conductor means as they are snapped down into said housings, so that installation can be performed automatically by a machine in a single step.

2. Connector as claimed in claim 1, characterised in that the longitudinal wall of the connector is provided, on the side of the face contacting the circuit connecting printed card, with a catching means, as in the form of a double hook, said means constituting both a set-mark and securing means into said printed card.

3. Connector as claimed in claim 1, characterised in that the periphery of the ring includes, besides the belting part thereof, in which are provided housings each adapted to receive respectively a mid voltage discharger means, a boss forming tubular housing for the pin connected to the focusing grid G3, contact means like a plate, connected to the high voltage power supply, being provided to fit into said housing through the end opposite the one through which penetrates said pin connected to said focusing grid, said boss being adapted in its upper part so as to receive and mechanically guide the pin, in reaction with the setting strength of said contact means introduced through the lower part.
